# EUROPÄISCHE PATENTSCHRIFT

(11) **EP 2 009 187 B1**
(45) Veröffentlichungstag und Bekanntmachung des Hinweises auf die Patenterteilung: **05.05.2010**
(21) Anmeldenummer: 07405184.8
(22) Anmeldetag: 29.06.2007
(51) Int. Cl.: E03C 1/04, E03F 5/04

(54) **Sanitäre Einrichtung mit einem Bodenablauf sowie Verfahren zum Montieren einer solchen sanitären Einrichtung**
Sanitary facility with a floor drain and method for assembling such a sanitary facility
Installation sanitaire dotée d'un siphon de sol tout comme procédé de montage d'une telle installation sanitaire

(43) Veröffentlichungstag der Anmeldung: 31.12.2008
(62) Teilanmeldung aus: 09015326.3
(73) Patentinhaber: Geberit International AG, 8645 Jona (CH)
(72) Erfinder: Lang, Isabel, 8645 Jona (CH); Veron, Franciscus, 8640 Rapperswil (CH)
(74) Vertreter: Groner, Manfred

(56) Entgegenhaltungen:
- DE-U1- 9 001 977
- US-A- 1 675 714
- US-A- 3 457 568
- US-A- 6 014 780

## Beschreibung

Die Erfindung betrifft eine sanitäre Einrichtung mit einer vertikalen Wand und einem Bodenablauf nach dem Oberbegriff des Anspruchs 1. Bodenabläufe dieser Art sind in Gebäuden seit langem bekannt. Mit diesen wird beispielsweise in einer Dusche oder einer Küche Bodenwasser in eine im Gebäudeboden verlaufende Entsorgungsleitung abgeführt. Vor der Entsorgungsleitung gelangt das Bodenwasser in einen Ablauftopf, in dem ein Geruchsverschluss angeordnet ist.

Ein Bodenablauf für eine Dusche ist beispielsweise in der EP-A-1 775 395 des Anmelders offenbart. Dieser besitzt einen Ablauftopf, der unter einer Öffnung einer Duschwanne montierbar ist und über einer Einlauföffnung einen Deckel aufweist, der zum Reinigen des Ablauftopfs abnehmbar ist.

Ein weiter Bodenablauf der genannten Art ist im Stand der Technik aus der GB-A-2 315 211 bekannt geworden. Auch hier ist eine Duschwanne vorgesehen. Die Ablauföffnung ist in einem Rand der Duschwanne angeordnet und über eine abgewinkelte Rohrleitung mit einem Geruchsverschluss verbunden, der neben dem Duschplatz angeordnet ist. Zum Reinigen des Geruchsverschlusses besitzt dieser einen abnehmbaren Deckel.

Die gattungsbildende US-A-3,457,568 offenbart eine Duschwanne, die in einem umlaufenden Rand eine Öffnung aufweist, hinter welcher ein Geruchsverschluss angeordnet ist. Die Duschwanne ist vor einer Gebäudewand angeordnet und an eine Entsorgungsleitung anschliessbar, welche hinter der Gebäudewand angeordnet ist. Der Geruchsverschluss ist ein fester Teil der Duschwanne und ebenfalls vor der Gebäudewand angeordnet.

Die US-A-6,014,780 offenbart eine Duscheinrichtung, die zum Ableiten des Duschwassers in einer Gebäudewand eine Öffnung aufweist, hinter welcher ein Ablauf mit einer oberen Einlauföffnung angeordnet ist. Diese Einlauföffnung führt direkt und ohne Geruchsverschluss in ein Ablaufrohr.

Die US-A-1,675,714 offenbart einen Sinkkasten, auch Gully genannt, der vor einem Bordstein einer Strassenrinne angeordnet ist und eine Öffnung für den Einlauf von Regenwasser aufweist.

Es werden zunehmend Duschen gewünscht, welche keine Duschwanne besitzen. Bei diesen wird üblicherweise der Geruchsverschluss in eine Öffnung des Bodens eingelassen, so dass die sich horizontal erstreckende Ablauföffnung bündig zur Bodenoberseite ist. Solche Duschen haben den Vorteil, das sie für Behinderte und schwache sowie alte Personen einfacher benützbar sind.

Der Erfindung liegt die Aufgabe zugrunde, einen Bodenablauf der genannten Art zu schaffen, welcher sich insbesondere für Duschen ohne Duschwanne aber auch für andere sanitäre Einrichtungen eignet.

Die Aufgabe ist gemäss Anspruch 1 gelöst. Die Erfindung ermöglicht das Wegführen von Bodenwasser durch eine Öffnung einer vertikalen Wand, beispielsweise in einer Dusche oder einer Küche.

Der Bodenablauf kann vollständig in eine Wand, beispielsweise in eine Vorwand oder Gebäudewand eingebaut werden. Der Duschplatz ist damit unabhängig vom Ablauf frei gestaltbar. Da der Duschplatz keinen Ablaufdeckel und auch keine Duschwanne benötigt, kann dieser besonders behindertengerecht gestaltet werden. Die Ablaufvorrichtung ist auch in ästhetischer bzw. in architektonischer Hinsicht vorteilhaft, da die Ablauföffnung sehr unauffällig gestaltet werden kann. Sie kann beispielsweise als vergleichsweise schmaler Schlitz am unteren Ende einer Wand gestaltet werden. Das Wasser kann dann sehr wirksam vom Boden in diesen Schlitz bzw. in diese Ablauföffnung ablaufen. Vorzugsweise ist hierbei der Boden zur Ablauföffnung hin geneigt ausgebildet. Der erfindungsgemässe Ablauf eignet sich jedoch beispielsweise auch für den Ablauf von Bodenwasser in einer Küche oder in sonst einem Raum, in dem Bodenwasser abgeführt werden muss.

Nach einer Weiterbildung der Erfindung ist ein Einlaufgehäuse mit einer Abdeckung vorgesehen, die für eine Reinigung oder Revision abnehmbar ist. Die Abdeckung ist beispielsweise eine Platte, welche über der Ablauföffnung angeordnet ist. Sie kann beispielsweise aufgerastet sein. Sie kann beispielsweise aus einem Metall oder einem anderen Material, beispielsweise Stein oder Holz hergestellt werden. Vorzugsweise ist diese ebenfalls im Wesentlichen bündig zu einer Frontseite der vertikalen Wand. Nach dem Entfernen der Abdeckung ist der Ablauftopf für eine Revision oder Reinigung gut zugänglich. Beispielsweise könnte eine Tauchtasse oder ein Tauchrohr des Ablauftopfes ausgebaut und das Gehäuse gereinigt werden. Nach einer Revision bzw. Reinigung muss lediglich die Abdeckung aufgebracht, beispielsweise aufgerastet werden.

Nach einer Weiterbildung der Erfindung bildet das Einlaufgehäuse mit dem Ablauftopf eine Einheit. Dies ermöglicht eine besonders einfache Montage. Beispielsweise kann diese Einheit als Montageeinheit in eine Vorwand eingebaut werden. Eine besonders einfache, schnelle und sichere Montage ergibt sich dann, wenn die Einheit mit der Vorwand eine vormontierte Einheit bildet.

Nach einer Weiterbildung der Erfindung ist vorgesehen, dass das Einlaufgehäuse unmittelbar über dem Ablauftopf angeordnet ist. Dies ermöglicht eine besonders platzsparende Anordnung. Diese eignet sich dann insbesondere für eine Dusche, die in einer Ecke eines Raumes angeordnet ist. Ein besonders einfacher und platzsparender Aufbau ergibt sich dann, wenn gemäss einer Weiterbildung der Erfindung das Einlaufgehäuse kastenförmig ausgebildet ist und eine vordere Öffnung aufweist, welche die genannte vertikale Ablauföffnung bildet. Das kastenförmige Einlaufgehäuse eignet sich insbesondere für den Einbau in eine Vorwand.

Nach einer Weiterbildung der Erfindung ist die Wandablauföffnung ein sich horizontal und vertikal erstreckender Schlitz. Der Schlitz ist insbesondere bündig in einer Wand angeordnet und kann besonders unauffällig und dennoch so gestaltet werden, dass das Duschwasser schnell abfliessen kann. Der Bodenablauf ist vorzugsweise in eine vertikale Wand eingebaut oder einbaubar. Die Wand kann eine Gebäudewand oder auch eine Vorwand sein. Im Fall einer Gebäudewand ist die Vorrichtung in eine entsprechende Öffnung der Gebäudewand eingesetzt. Die Vorwand kann an sich eine beliebige Vorwand sein und beispielsweise als Gestell aus vertikalen und horizontalen Profilen hergestellt sein. Sie kann auch für eine Dusche vorgesehen sein, die wenigstens eine Armatur zur Bedienung eines Duschkopfes aufweist.

Der Bodenablauf ist bei der Einrichtung in eine Öffnung der vertikalen Wand eingebaut. Vorzugsweise ist hier die Wandablauföffnung im Wesentlichen bündig zu einer Frontseite dieser vertikalen Wand.

Die Einrichtung ist nach einer Weiterbildung eine Dusche, die einen Duschplatz aufweist, der von einem Bodenaufbau mit einer Oberseite gebildet wird. Das Einlaufgehäuse befindet sich im Wesentlichen über der Ebene dieser Oberseite und der Ablauftopf unter dieser Ebene. Vorzugsweise ist der Ablauftopf auf einen Rohboden abgestellt und besitzt eine Höhe, die im Wesentlichen der Höhe des Bodenaufbaus entspricht. Dies ermöglicht insbesondere das Verlegen der Entsorgungsleitung im Bodenaufbau. Das Duschwasser gelangt dann somit von der Oberseite des Duschplatzes im Wesentlichen horizontal durch die Ablauföffnung zum Geruchsverschluss, strömt dann vertikal nach unten in den Geruchsverschluss und dann von diesem wieder im Wesentlichen horizontal in die Entsorgungsleitung.

Die sanitäre Einrichtung weist gemäss einer Weiterbildung der Erfindung eine Vorwand auf, die mit dem Bodenablauf eine vorgefertigte Montageeinheit bildet. Bei der Montage der Vorwand wird somit gleichzeitig auch der Bodenablauf montiert.

Die Erfindung betrifft zudem ein Verfahren zum Montieren einer sanitären Einrichtung. Bei diesem Verfahren wird in einem ersten Schritt der Ablauftopf auf einem Rohboden angeordnet und mit einer Entsorgungsleitung verbunden. Auf dem Rohboden wird anschliessend ein Bodenaufbau erstellt, der eine Oberseite besitzt, die im Wesentlichen bündig zur Oberseite des Geruchsverschlusses ist.

Die Montage kann dann besonders schnell und sicher durchgeführt werden, wenn eine Vorwand verwendet wird, in welcher der Bodenablauf integriert ist. Die Vorwand kann dann zusammen mit dem Bodenablauf auf einem Rohboden montiert und anschliessend der Bodenaufbau errichtet werden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch ein vertikaler Schnitt durch eine Dusche mit einer erfindungsgemässen Ablaufvorrichtung,
- Figur 2: eine Ansicht der Dusche gemäss Figur 1,
- Figur 3: ein Schnitt durch die Dusche gemäss Figur 1, jedoch ohne Bodenaufbau und Armaturen,
- Figur 4: eine Ansicht der Anordnung gemäss Figur 3,
- Figur 5: ein Schnitt entlang der Linie V-V der Figur 3,
- Figur 6: eine weitere Ansicht der Dusche gemäss Figur 1 und
- Figur 7: ein Schnitt entlang der Linie VII-VII der Figur 4.

Die in den Figuren 1 und 2 gezeigte Dusche 1 ist in einem Gebäuderaum angeordnet, der einen Gebäudeboden mit einem Rohboden 2 und einen Bodenaufbau 3 sowie eine Gebäudewand 4 aufweist. Der Bodenaufbau 3 kann ein an sich üblicher Fertigboden sein und weist eine Oberseite 24 auf, die vorzugsweise zu einer Wandablauföffnung 13 hin geneigt ist. Im Bodenaufbau 3 verläuft eine Entsorgungsleitung 19, die an einen Geruchsverschluss 14 eines Ablauftopfes 16 angeschlossen ist und durch welche Duschwasser weggeführt werden kann.

Über dem Bodenaufbau 3 ist eine Vorwand 8 angeordnet, die auf den Rohboden 2 gestellt und mit der Gebäudewand 4 verbunden ist. Am unteren Ende der Vorwand 8 sind gemäss Figur 4 wenigstens zwei im Abstand zueinander angeordnete ausziehbare Füsse 20 angeordnet. Mit diesen ist die Vorwand 8 auf den Rohboden 2 abgestellt und auf diesem befestigt. Auf einer Rückseite der Vorwand 8 sind Versorgungsleitungen 7 angeordnet, an welche eine Duscharmatur 6 oder auch andere Armaturen angeschlossen sind und die nach unten und gemäss Figur 2 in den Bodenaufbau 3 geführt an ein hier nicht gezeigtes Versorgungsnetz angeschlossen sind. Die Armatur 6 ist in einen Kasten 21 eingebaut, der in eine Öffnung 25 der Vorwand 8 eingesetzt ist. Die Vorwand 8 ist insbesondere eine Duschwand, die parallel zu einer Gebäudewand 4 oder auch in eine Ecke eines Raumes gestellt werden kann, wie die Figuren 5 bis 7 zeigen.

Die Vorwand 8 besitzt in einem unteren Bereich eine Öffnung 10, in die ein Einlaufgehäuse 12 eingesetzt ist. Unter dem Einlaufgehäuse 12 ist gemäss Figur 1 der Ablauftopf 16 angeordnet, in dem sich ein Geruchsverschluss 14 befindet und der mit dem Einlaufgehäuse 12 einen Bodenablauf 9 für das Duschwasser bildet. Das Einlaufgehäuse 12 ist beispielsweise kastenförmig ausgebildet und besitzt eine vordere sich vertikal erstreckende Öffnung 26, die eine sich vertikal erstreckende Wandablauföffnung 13 bildet und die wenigstens bereichsweise von einer Abdeckung 11 abgedeckt ist. Die Abdeckung 11 ist von einem Rahmen 17 umgeben, der zu einer Vorderseite 23 der Vorwand 8 bündig ist. Der Rahmen 17 kann als Rand oder Flansch des Einlaufgehäuses 12 ausgebildet sein. Die Abdeckplatte 11 kann bezüglich dieser Vorderseite 23 etwas vorstehend sein, wie die Figur 7 zeigt. Das Einlaufgehäuse 12 sammelt das wegzuführende Wasser und leitet es zum Ablauftopf 16, wie in Figur 7 mit Pfeilen 34 angedeutet ist.

Die Abdeckplatte 11 kann an sich aus einem beliebigen Material hergestellt werden, beispielsweise aus Kunststoff, Metall, Stein oder Holz. Sie kann lösbar montiert, beispielsweise aufgerastet oder aufgeschraubt sein. Hinter der Abdeckung 11 befindet sich im Gehäuse 12 ein Innenraum 18, der sich über dem Geruchsverschluss 14 befindet und der bei abgenommener Abdeckung 11 eine Revision und Reinigung des Geruchsverschlusses 14 ermöglicht.

Der Ablauftopf 16 besitzt eine in Figur 7 gezeigte obere Einlauföffnung 35, in die ein für Wasser durchlässiger Deckel 27 eingesetzt ist. Bei abgenommener Abdeckung 11 kann der Deckel 27 abgenommen und ein hier nicht gezeigtes aber an sich übliches Tauchrohr zur Reinigung entfernt werden. Nach einer Revision und Reinigung wird die Abdeckung 11 wieder aufgesetzt, beispielsweise aufgerastet oder aufgeschraubt.

Das Einlaufgehäuse 12 ist mit dem Ablauftopf 16 dicht verbunden. Die Verbindung enthält beispielsweise eine Manschettendichtung 29 oder eine andere geeignete Dichtung, welche zwischen dem Ablaufgehäuse 12 und dem Ablauftopf 16 angeordnet ist und welche gewährleistet, dass Duschwasser oder anderes Bodenwasser, das in das Einlaufgehäuse 12 strömt, diesen immer durch den Geruchsverschluss 14 verlässt. Das Einlaufgehäuse 12 und der Ablauftopf 16 bilden vorzugsweise eine Einheit. Das Einlaufgehäuse 12 kann am Ablauftopf 16 angeformt oder lösbar mit diesem verbunden, beispielsweise verschraubt oder verrastet sein.

Die Verbindungsstelle zwischen dem Einlaufgehäuse 12 und dem Ablauftopf 16 befindet sich im Wesentlichen in einer Ebene, welche durch die Oberseite 24 des Bodenaufbaus 3 gebildet wird. Das Einlaufgehäuse 12 befindet sich somit über dieser Ebene und der Ablauftopf 16 unter dieser Ebene. Die Einlauföffnung 13 erstreckt sich von dieser Ebene aus vertikal nach oben und auch horizontal, wie die Figur 2 zeigt. Sie ist als Schlitz ausgebildet und in der Ansicht gemäss Figur 2 etwa mittig in der Vorwand 8 angeordnet. Seitlich ist die Ablauföffnung 13 durch den Rahmen 17 und nach oben durch die Abdeckung 11 begrenzt. Wie insbesondere die Figur 7 zeigt, dichtet der Rahmen 17 die Öffnung 10 der Vorwand 8 ab, so dass das wegzuführende Bodenwasser ausschliesslich gemäss den Pfeilen 34 in das Einlaufgehäuse 12 abfliesst. Eine beispielsweise U-förmige und sich vertikal erstreckende Wandung 36 des Einlaufgehäuses 12 sammelt das Bodenwasser und leitet es zum Ablauftopf.

Der Bodenablauf 9 bildet vorzugsweise mit der Vorwand 8 eine Montageeinheit. Grundsätzlich kann der Bodenablauf 9 jedoch auch ohne Vorwand 8 montiert werden. Er kann beispielsweise in eine hier nicht gezeigte Öffnung der Gebäudewand 4 eingesetzt werden. Die Montage wird aber wesentlich vereinfacht, wenn die Vorwand 8 mit dem Bodenablauf 9 eine vormontierte Einheit bildet. Der Bodenablauf 9 wird vorzugsweise vormontiert und kann am Montageort mit der Vorwand 8 als Einheit montiert werden.

Nachfolgend wird beispielhaft anhand der Figuren 3 bis 7 die Montage der Dusche 1 erläutert. Die Dusche 1 kann nach der Fertigstellung des Rohbodens 2 und der Gebäudewand 4 erfolgen. In einem ersten Montageschritt wird die Vorwand 8 mit dem vormontierten Bodenablauf 9 mit den Füssen 20 in geeignetem Abstand zur Gebäudewand 4 auf den Rohboden 2 abgestellt, und auf Fertigbodenhöhe eingestellt, beispielsweise mit hier nicht gezeigten Befestigungsschrauben befestigt. Mit hier nicht gezeigten Befestigungsmittel wird dann die Vorwand 8 an der Gebäudewand 4 befestigt. Zwischen der Vorwand 8 und der Gebäudewand 4 ist damit ein Raum 30 gebildet, in welchen der Bodenablauf 9 hineinragt und in welchem die Wasserleitungen 7 verlaufen. Die oberen Enden dieser Wasserleitungen 7 ragen in den Kasten 21, der die Vorwand 8 frontseitig überragt, wie die Figuren 3 und 5 zeigen. Der Raum 30 ist oben von einer Deckenwand 22 (Fig. 6) abgeschlossen. Ist die Dusche 1 für eine Ecke eines Raumes vorgesehen, so ist diese Deckenwand 22 gemäss Figur 6 entsprechend dreieckig ausgebildet. Zudem besitzt die Vorwand 8 gemäss Figur 5 seitlich entsprechend geneigte Flächen 28, welche an die Gebäudewand 4 anlegbar sind.

Nach der Montage der Vorwand 8 wird an einen Ablaufstutzen 15 des Ablauftopfes 16 die Entsorgungsleitung 19 angeschlossen, die selbstverständlich zur Horizontalen etwas geneigt ist. Anschliessend wird der Bodenaufbau 3 erstellt. Die Oberseite 24 wird hierbei so ausgebildet, dass diese zur Wandablauföffnung 13 etwas geneigt ist und den unteren Abschluss der Wandablauföffnung 13 bildet. Der Bodenaufbau 3 kann an sich beliebig hergestellt werden. Er kann beispielsweise aus einer geeigneten Gussmasse gegossen werden. Er kann aber beispielsweise auch aus Stein oder Holz hergestellt werden.

Nach der Fertigstellung des Bodenaufbaus 3 wird der Kasten 21 abgelängt, so dass er frontseitig bündig ist mit der Vorderseite 23 der Vorwand 8. Nun wird die Armatur 6 in den Kasten 21 eingesetzt und an die Leitungen 7 angeschlossen. Auf die Frontseite der Vorwand 8 kann schliesslich eine Verkleidung oder Fliesen aufgebracht werden, zu welcher die Abdeckung 11 bündig sein kann. Über der Vorwand 8 kann schliesslich gemäss den Figuren 1 und 2 ein Duschkopf 5 montiert werden. Dieser ist hier lediglich schematisch gezeigt und selbstverständlich an die Leitungen 7 angeschlossen.

### Bezugszeichenliste

- 1: Dusche
- 2: Rohboden
- 3: Bodenaufbau
- 4: Gebäudewand
- 5: Duschkopf
- 6: Duscharmatur
- 7: Wasserleitung
- 8: Vorwand (Duschwand)
- 9: Bodenablauf
- 10: Öffnung
- 11: Abdeckung
- 12: Einlaufgehäuse
- 13: Wandablauföffnung
- 14: Geruchsverschluss
- 15: Auslaufstutzen
- 16: Ablauftopf
- 17: Rahmen
- 18: Innenraum
- 19: Entsorgungsleitung
- 20: Fuss
- 21: Kasten
- 22: Deckenwand
- 23: Vorderseite
- 24: Oberseite
- 25: Öffnung
- 26: Öffnung
- 27: Deckel
- 28: Flächen
- 29: Dichtung
- 30: Raum
- 31: Öffnung (Einlaufgehäuse)
- 32: Wandung (Einlaufgehäuse)
- 33: Boden
- 34: Pfeil
- 35: Einlauföffnung
- 36: Wandung

## Patentansprüche

1. Sanitäre Einrichtung mit einer vertikalen Wand (4,8) und einem Bodenablauf, wobei der Bodenablauf mit einem Ablauftopf (16) versehen ist, der eine obere Einlauföffnung (35) für wegzuführendes Bodenwasser und einen an eine Entsorgungsleitung (19) anschliessbaren Auslauf (15) aufweist und in dem ein Geruchsverschluss (14) angeordnet ist, wobei der Bodenablauf ein Einlaufgehäuse (12) aufweist, das über der genannten oberen Einlauföffnung (35) des Ablauftopfes (16) angeordnet ist, das an einer sich vertikal erstreckenden Öffnung (31) einseitig offen ist und wegzuführendes Bodenwasser sammelt und zur genannten Einlauföffnung (35) des Ablauftopfs (16) leitet, **dadurch gekennzeichnet, dass** die Öffnung des Einlaufgehäuses (12) an eine Wandablauföffnung (13) der vertikalen Wand (4,8) angeschlossen ist, wobei der Ablauftopf (16) in die genannte vertikale Wand (4,8) eingebaut ist und das Bodenwasser hinter der Wandablauföffnung (13) gesammelt und in den Ablauftopf geleitet wird.

2. Sanitäre Einrichtung nach Anspruch 1, **dadurch gekennzeichnet, dass** die genannte sich vertikal erstreckende Öffnung (31) eine seitliche Öffnung einer Wandung (32) des Einlaufgehäuses (12) ist, durch welche das wegzuführende Bodenwasser in das Einlaufgehäuse (12) fliessen kann.

3. Sanitäre Einrichtung nach Anspruch 2, **dadurch gekennzeichnet, dass** das Einlaufgehäuse (12) mit dem Ablauftopf (16) eine Einheit bildet.

4. Sanitäre Einrichtung nach Anspruch 2, **dadurch gekennzeichnet, dass** das Einlaufgehäuse (12) unmittelbar über dem Ablauftopf (16) angeordnet ist.

5. Sanitäre Einrichtung nach einem der Ansprüche 1 bis 4, **dadurch gekennzeichnet, dass** das Einlaufgehäuse (12) kastenförmig ausgebildet ist.

6. Sanitäre Einrichtung nach einem der Ansprüche 1 bis 5, **dadurch gekennzeichnet, dass** die Wandablauföffnung (13) ein sich horizontal und vertikal erstreckender Schlitz ist.

7. Sanitäre Einrichtung nach einem der Ansprüche 1 bis 6, **dadurch gekennzeichnet, dass** das Einlaufgehäuse (12) einen Flansch (17) aufweist, der an die Wandablauföffnung (13) anlegbar ist und diesen als Rahmen wenigstens bereichsweise umgibt.

8. Sanitäre Einrichtung nach einem der Ansprüche 1 bis 7, **dadurch gekennzeichnet, dass** er für den Einbau in eine Vorwand (8) vorgesehen oder in der Vorwand (8) vormontiert ist.

9. Sanitäre Einrichtung nach Anspruch 8, **dadurch gekennzeichnet, dass** die Vorwand (8) für eine Dusche vorgesehen ist.

10. Sanitäre Einrichtung nach einem der Ansprüche 1 bis 9, **dadurch gekennzeichnet, dass** das Einlaufgehäuse (12) eine abnehmbare Abdeckung (11) aufweist.

11. Sanitäre Einrichtung nach einem der Ansprüche 1 bis 10, **dadurch gekennzeichnet, dass** das Einlaufgehäuse (12) einen Innenraum (18) aufweist, der über dem Ablauftopf (16) angeordnet ist und durch den der Ablauftopf (16) revidierbar ist.

12. Sanitäre Einrichtung nach einem der Ansprüche 1 bis 9, mit einem Gebäudeboden (33), **dadurch gekennzeichnet, dass** die Wandablauföffnung (13) sich von einer Oberseite des Gebäudebodens (33) vertikal nach oben erstreckt, so dass Bodenwasser vom Gebäudeboden (33) unmittelbar in das Einlaufgehäuse (12) fliessen kann.

13. Sanitäre Einrichtung nach Anspruch 12, **dadurch gekennzeichnet, dass** der Ablauftopf (16) auf einen Rohboden (2) abgestellt ist und sich im Wesentlichen bis zu einer Oberseite eines Bodenaufbaus erstreckt.

14. Sanitäre Einrichtung nach Anspruch 12 oder 13, **dadurch gekennzeichnet, dass** die Oberseite des Gebäudebodens einen Duschplatz bildet und dass von diesem Bodenwasser unmittelbar in die Wandablauföffnung fliessen kann.

15. Sanitäre Einrichtung nach einem der Ansprüche 12 bis 14, **dadurch gekennzeichnet, dass** die vertikale Wand eine Vorwand (8) ist, welche an einem unteren Ende die genannte Wandablauföffnung (13) aufweist und in welcher der Bodenablauf eingebaut ist.

16. Verfahren zum Montieren einer sanitären Einrichtung gemäss den Ansprüchen 12 bis 15, **dadurch gekennzeichnet, dass** der Ablauftopf (16) auf einem Rohboden (2) angeordnet wird und dass auf dem Rohboden (2) ein Bodenaufbau (3) hergestellt wird, der eine Oberseite (24) aufweist, welche zur Wandablauföffnung (13) führt.

17. Verfahren gemäss Anspruch 16, **dadurch gekennzeichnet, dass** das Einlaufgehäuse (12) und der Ablauftopf (16) als Einheit auf einem Rohboden (2) angeordnet werden.

18. Verfahren nach Anspruch 17, **dadurch gekennzeichnet, dass** der Ablauftopf (16) das Einlaufgehäuse (12) und eine Vorwand (8) als vormontierte Einheit auf dem Rohboden (2) und einer Gebäudewand (4) befestigt werden und dass anschliessend ein Bodenaufbau (3) hergestellt wird.

## Claims

1. Sanitary installation having a vertical wall (4, 8) and a floor drain, wherein the floor drain is provided with a drain cup (16) which has a top inflow opening (35) for floor-level water which is to be channelled away, and also has an outflow (15) which can be connected to a disposal line (19), and which has a stench trap (14) arranged in it, wherein the floor drain has an inflow housing (12) which is arranged above the abovementioned top inflow opening (35) of the drain cup (16), is open on one side along a vertically extending opening (31), and collects floor-level water which is to be channelled away and directs the same to the abovementioned inflow opening (35) of the drain cup (16), **characterized in that** the opening of the inflow housing (12) is connected to a wall-drain opening (13) in the vertical wall (4, 8), wherein the drain cup (16) is installed in the abovementioned vertical wall (4, 8) and the floor-level water is collected downstream of the wall-drain opening (13) and is directed into the drain cup.

2. Sanitary installation according to Claim 1, **characterized in that** the abovementioned vertically extending opening (31) is a lateral opening in a wall (32) of the inflow housing (12), through which the floor-level water which is to be channelled away can flow into the inflow housing (12).

3. Sanitary installation according to Claim 2, **characterized in that** the inflow housing (12) and the drain cup (16) form a unit.

4. Sanitary installation according to Claim 2, **characterized in that** the inflow housing (12) is arranged directly above the drain cup (16).

5. Sanitary installation according to one of Claims 1 to 4, **characterized in that** the inflow housing (12) is designed in the form of an enclosure.

6. Sanitary installation according to one of Claims 1 to 5, **characterized in that** the wall-drain opening (13) is a horizontally and vertically extending slot.

7. Sanitary installation according to one of Claims 1 to 6, **characterized in that** the inflow housing (12) has a flange (17) which can be positioned against the wall-drain opening (13) and encloses the same, in the form of a frame, at least in certain regions.

8. Sanitary installation according to one of Claims 1 to 7, **characterized in that** it is provided for installation in a false wall (8) or is pre-fitted in the false wall (8).

9. Sanitary installation according to Claim 8, **characterized in that** the false wall (8) is provided for a shower.

10. Sanitary installation according to one of Claims 1 to 9, **characterized in that** the inflow housing (12) has a removable covering (11).

11. Sanitary installation according to one of Claims 1 to 10, **characterized in that** the inflow housing (12) has an interior chamber (18) which is arranged above the drain cup (16) and through which the drain cup (16) can be inspected.

12. Sanitary installation according to one of Claims 1 to 9, having a floor (33), **characterized in that** the wall-drain opening (13) extends vertically upwards from a top side of the floor (33), in which case floor-level water can flow directly into the inflow housing (12) from the floor (33).

13. Sanitary installation according to Claim 12, **characterized in that** the drain cup (16) is set down on a floor substructure (2) and extends essentially up to a top side of a floor superstructure.

14. Sanitary installation according to Claim 12 or 13, **characterized in that** the top side of the floor forms a shower area, and **in that** floor-level water can flow directly into the wall-drain opening from this shower area.

15. Sanitary installation according to one of Claims 12 to 14, **characterized in that** the vertical wall is a false wall (8) which has the abovementioned wall-drain opening (13) at a bottom end and in which the floor drain is installed.

16. Method of fitting a sanitary installation according to Claims 12 to 15, **characterized in that** the drain cup (16) is arranged on a floor substructure (2), and **in that** a floor superstructure (3) is produced on the floor substructure (2), the floor superstructure having a top side (24) which leads to the wall-drain opening (13).

17. Method according to Claim 16, **characterized in that** the inflow housing (12) and the drain cup (16) are arranged as a unit on a floor substructure (2).

18. Method according to Claim 17, **characterized in that** the drain cup (16), the inflow housing (12) and a false wall (8) are fastened as a pre-assembled unit on the floor substructure (2) and a structural wall (4), and **in that** a floor superstructure (3) is then produced.

## Revendications

1. Installation sanitaire avec une paroi verticale (4, 8) et un siphon de sol (9), le siphon de sol étant pourvu d'un baquet d'évacuation (16) qui comporte une ouverture d'admission supérieure (35) pour l'eau à évacuer au sol et une évacuation (15) pouvant être raccordée à une conduite d'évacuation (19) et dans lequel est disposée une fermeture antiodeur (14), le siphon de sol comportant un boîtier d'admission (12) disposé au-dessus de ladite ouverture d'admission supérieure (35) du baquet d'évacuation (16), ledit boîtier étant ouvert d'un côté au niveau d'une ouverture (31) s'étendant verticalement et collectant l'eau au sol à évacuer et la conduisant à ladite ouverture d'admission (35) du baquet d'évacuation (16), **caractérisée en ce que** l'ouverture du boîtier d'admission (12) est raccordée à une ouverture d'écoulement de paroi (13) de la paroi verticale (4,8), le baquet d'évacuation (16) étant encastré dans ladite paroi verticale (4,8) et l'eau au sol étant recueillie derrière l'ouverture d'écoulement de paroi (13) conduite dans le baquet d'évacuation.

2. Installation sanitaire selon la revendication 1, **caractérisée en ce que** ladite ouverture (31) s'étendant verticalement est une ouverture latérale d'une paroi (32) du boîtier d'admission (12) à travers laquelle l'eau au sol devant être évacuée peut s'écouler dans le boîtier d'admission (12).

3. Installation sanitaire selon la revendication 2, **caractérisée en ce que** le boîtier d'admission (12) forme une unité avec le baquet d'évacuation (16).

4. Installation sanitaire selon la revendication 2, **caractérisée en ce que** le boîtier d'admission (12) est disposé directement au-dessus du baquet d'évacuation (16).

5. Installation sanitaire selon l'une quelconque des revendications 1 à 4, **caractérisée en ce que** le boîtier d'admission (12) prend une forme de caisson.

6. Installation sanitaire selon l'une quelconque des revendications 1 à 5, **caractérisée en ce que** l'ouverture d'écoulement de paroi (13) est une fente s'étendant dans le plan horizontal et vertical.

7. Installation sanitaire selon l'une quelconque des revendications 1 à 6, **caractérisée en ce que** le boîtier d'admission (12) comporte une bride (17) pouvant être disposée contre l'ouverture d'écoulement de paroi (13) et l'entourant au moins en partie en prenant la forme d'un cadre.

8. Installation sanitaire selon l'une quelconque des revendications 1 à 7, **caractérisée en ce qu'**elle est prévue pour un encastrement dans une paroi avant (8) ou dans la paroi avant (8).

9. Installation sanitaire selon la revendication 8, **caractérisée en ce que** la paroi avant (8) est prévue pour une douche.

10. Installation sanitaire selon l'une quelconque des revendications 1 à 9, **caractérisée en ce que** le boîtier d'admission (12) comporte un couvercle (11) amovible.

11. Installation sanitaire selon l'une quelconque des revendications 1 à 10, **caractérisée en ce que** le boîtier d'admission (12) comporte un espace intérieur (18) disposé au-dessus du baquet d'évacuation (16) et pouvant être révisé à travers le baquet d'évacuation (16).

12. Installation sanitaire selon l'une quelconque des revendications 1 à 9, avec un plancher de bâtiment (33), **caractérisée en ce que** l'ouverture d'écoulement de paroi (13) s'étend depuis un côté supérieur du sol du bâtiment (33) verticalement vers le haut, de façon à permettre à l'eau au sol de s'écouler directement du plancher du bâtiment (33) dans le boîtier d'admission (12).

13. Installation sanitaire selon la revendication 12, **caractérisée en ce que** le baquet d'évacuation (16) est posé sur un sol grossièrement travaillé (2) et s'étend pour l'essentiel jusqu'à un côté supérieur d'une structure de sol.

14. Installation sanitaire selon la revendication 12 ou 13, **caractérisée en ce que** le côté supérieur du sol de bâtiment forme un emplacement de douche et que l'eau au sol peut s'écouler directement de là dans l'ouverture d'écoulement de paroi.

15. Installation sanitaire selon l'une quelconque des revendications 12 à 14, **caractérisée en ce que** la paroi verticale est une paroi avant (8) qui est dotée à une extrémité inférieure de ladite ouverture d'écoulement de paroi (13) dans laquelle le siphon de sol est encastré.

16. Procédé de montage d'une installation sanitaire selon les revendications 12 à 15, **caractérisé en ce que** le baquet d'évacuation (16) est disposé sur un sol grossièrement travaillé (2), qu'une structure de sol (3) est fabriquée sur le sol grossièrement travaillé (2), ladite structure comportant un côté supérieur (24) conduisant à l'ouverture d'écoulement de paroi (13).

17. Procédé selon la revendication 16, **caractérisé en ce que** le boîtier d'admission (12) et le baquet d'évacuation (16) sont disposés sous la forme d'une unité sur un sol grossièrement travaillé (2).

18. Procédé selon la revendication 17, **caractérisé en ce que** le baquet d'évacuation (16), le boîtier d'admission (12) et une paroi avant (8) sont fixés sur le sol grossièrement travaillé (2), sur une paroi de bâtiment (4), sous la forme d'une unité prémontée et qu'une structure de sol (3) est ensuite réalisée.
